# EUROPÄISCHE PATENTSCHRIFT

(11) **EP 1 379 345 B1**
(45) Veröffentlichungstag und Bekanntmachung des Hinweises auf die Patenterteilung: **04.08.2004**
(21) Anmeldenummer: 02716710.5
(22) Anmeldetag: 01.02.2002
(51) Int. Cl.: B22D 11/07, B22D 11/04

(54) **STRANGGIESSKOKILLE FÜR FLÜSSIGE METALLE, INSBESONDERE FÜR FLÜSSIGEN STAHL**
CONTINUOUS CASTING MOULD FOR LIQUID METALS, ESPECIALLY FOR LIQUID STEEL
COQUILLE DE COULEE CONTINUE POUR METAUX LIQUIDES, NOTAMMENT POUR ACIER LIQUIDE

(30) Priorität: 20.03.2001 DE 10113345
(43) Veröffentlichungstag der Anmeldung: 14.01.2004
(73) Patentinhaber: SMS Demag Aktiengesellschaft, 40237 Düsseldorf (DE)
(72) Erfinder: FEST, Thomas, 47228 Duisburg (DE); ZAJBER, Adolf-Gustav, 40764 Langenfeld (DE); LETZEL, Dirk, 40878 Ratingen (DE)
(74) Vertreter: Valentin, Ekkehard, Dipl.-Ing.
(86) Internationale Anmeldenummer: PCT/EP2002/001046
(87) Internationale Veröffentlichungsnummer: WO 2002/074471

(56) Entgegenhaltungen:
- EP-A- 0 167 056
- EP-A- 0 218 855
- US-A- 2 747 244

## Beschreibung

Die Erfindung betrifft eine Stranggießkokille für flüssige Metalle, insbesondere für flüssigen Stahl, mit einem am Kokillen-Eingangsbereich angeordneten Oberflansch und einem darunter befindlichen Unterflansch, wobei Oberflansch und Unterflansch einen Schmierspalt und eine um die Heißseiten des Kokillen-Innenraums umlaufenden Austrittsschlitz für Schmiermittel bilden.

Derartige Stranggießkokillen werden für alle Strangformate, insbesondere für Lang- und Flachprodukte, d.h. Blooms, Knüppel, Brammen, Dünnbrammen, Vorprofile, Rundquerschnitte und Polygonformate, eingesetzt.

Allgemein wird zwischen dem Gießstrang und der Kokillenwand mittels Feststoffen, z.B. Gießpulver, und mittels flüssigen Schmiermitteln, z.B. Öl, geschmiert. Bei der Verbrennung des Schmiermittels wird der Gießstrahl und die Oberfläche des flüssigen Gießmetalls in der Stranggießkokille vor Oxydation geschützt. Die Verbrennungsrückstände wirken als Schmiermittel zwischen Gießstrang und Kokille. Das Schmiermittel und dessen Verbrennungs- bzw. Schmelzprodukte sind als dünne Zwischenschicht zwischen Flüssigmetall und Kokillenwand vorteilhaft und verhindern das Kleben der Strangschale an der Kokillenwand, indem der Reibungskoeffizient zwischen Kokillenwand und der erstarrten Strangschale herabgesetzt wird. Ein vermindertes Anhaften des Flüssigmetalls an der Kokillenwandung verhindert dadurch das Aufreißen der erstarrten Strangschale in der Kokille. Außerdem wird eine Sekundäroxydation an der Gießstrang-Oberfläche im Bereich des Kokilleneintritts vermieden. Das jeweilige Schmiermittel bewirkt somit eine Stabilisierung des Gießprozesses und erhöht die Qualität der Strangoberfläche. Die als Schmiermittel eingesetzten Stoffe erfordern bestimmte Eigenschaften. Die flüssigen Schmiermittel müssen bei Arbeitstemperaturen ausreichend dünnflüssig bleiben, homogen sein und die physikalischen Eigenschaften müssen beständig sein. Feste Zusätze, wie z.B. Festkörperteilchen, wären schädlich. Weitere Anforderungen sind eine ausreichende Zähigkeit und ein Haftungsvermögen an den Kupferplatten der Kokillenwände. Diese Eigenschaften sichern eine zuverlässige, kontinuierliche Schmiermittel-Zuführung.

Eine einwandfreie Funktion der Austrittsschlitze ist außerdem eine Grundvoraussetzung für das kontinuierliche Zuführen des flüssigen Schmiermittels. Die Austrittsschlitze müssen sorgfältig sauber gehalten werden, um einen gleichmäßigen, ungestörten Austritt des Schmiermittels zu gewährleisten. Der rauhe Gießbetrieb verursacht sehr schnell Verunreinigungen in den Austrittsschlitzen und demzufolge Störungen der Schmiermittelführung und der Schmiermittelzufuhr in die Kokille. Während des Gießbetriebs setzen sich häufig Metall- und / oder Schlackespritzer am Austrittsschlitz ab. Eine solche Störung kann nur durch eine gründliche Reinigung der Stranggießkokille vor Gießbeginn, vor allen Dingen aber der Austrittsschlitze, beseitigt werden. Strangoberflächen-Fehler, die durch Verunreinigungen hervorgerufen werden, sind Fehlern ähnlich, die bei Schmiermittelmangel entstehen. Störungen entstehen außerdem durch unsachgemäßes Brennen, d.h. Reinigen des Ober- und des Unterflansches. Die beiden genannten Bauteile müssen aber für eine ungestörte Schmiermittelzufuhr absolut sauber sein und gerade Kanten und ebene Flächen aufweisen.

Der Erfindung liegt die Aufgabe zugrunde, die Schmiermittelführung und - Zuführung sicherer zu gestalten, um den erforderlichen gleichmäßigen, ununterbrochenen Schmiermittelfluss aufrecht zu erhalten.

Die gestellte Aufgabe wird erfindungsgemäß dadurch gelöst, dass der Oberflansch und der Unterflansch einen beidseitig eben begrenzten Schmierspalt für flüssiges Schmiermittel bilden und dass in Strömungsrichtung vor dem Schmierstoff-Austritt der Schmierspalt einen labyrinthartigen Verlauf aufweist. Der Vorteil ist ein konstanter Schmiermittelstrom, der Verunreinigungen leichter fernhält und bei dem Verunreinigungen weniger anhaften können. Restliche Verunreinigungen können leichter aus dem Schmierstoff-Austritt entfernt werden.

Eine Weiterbildung sieht vor, dass der labyrinthartige Verlauf durch eine einseitig trapezförmige Ringausnehmung mit einer Flanke in einem Schmiermitteldeckel und einen in diesen ragenden, rechteckförmigen Vorsprung an einem Schmiermittelflansch gebildet ist. Metall- oder Schlackespritzer können nur noch bis zur Labyrinth-Flanke gelangen und können auch deshalb leichter beseitigt werden.

Diese Ausbildung wird nun derart weitergeführt, dass der rechteckförmige Vorsprung in der Fläche der Heißseite endet. Dadurch wird eine gegenüber einem flachen Schlitz vergrößerte Mündung geschaffen.

Eine andere Verbesserung sieht vor, dass der durch die einseitig trapezförmige Ringausnehmung begrenzte Schmierspalt einen größeren Speicherraum als der übrige Verlauf des labyrinthförmigen Schmierspaltes bildet. Das dadurch geschaffene größere Volumen liegt kurz vor dem Schmierstoff-Austritt und stellt immer einen bestimmten Schmierstoff-Vorrat dar, so dass die Kontinuität der Schmierstoff-Zufuhr erhöht wird. Beim Reinigen des Schmierstoff-Austritts können sich Verunreinigungen nicht so leicht verklemmen und werden vom Schmierstoff mit ausgetragen.

Eine weitere Verbesserung wird dadurch erzielt, dass der Oberflansch im Bereich des Labyrinths aus hochhitze- und temperaturwechselbeständigem Werkstoff ausgeführt ist. Dadurch wird ein Anhaften von Flüssigmetall- oder Schlackespritzem ebenfalls vermieden. Hierfür kommen insbesondere Keramikwerkstoffe zur Anwendung.

Dasselbe gilt dann, wenn der Unterflansch im Bereich des Labyrinths aus hochhitze- und temperaturwechselbeständigem Werkstoff ausgeführt ist.

Zur Einsparung von teuren Werkstoffen ist vorgesehen, dass der hochhitzeund temperaturwechselbeständige Werkstoff des Oberflansches und der hochhitze- und temperaturwechselbeständige Werkstoff des Unterflansches als an die Heißseite angrenzende Ringe ausgeführt sind. Ein Abbrennen von Anhaftungen (Flüssigmetall und / oder Schlacke) ist in diesen Bereichen nicht mehr erforderlich. Außerdem setzen sich die Schmierstoff-Austritte nicht mehr so wie bisher zu. Die empfindlichen Kanten der Schmierstoff-Austritte werden auch nicht mehr zerstört. Gießabbrüche und Qualitätsmängel des Gießstrangs, bedingt durch eine gestörte Schmierung, werden minimiert. Ferner werden lange Gießperioden (auch unter Einsatz von Gießstrahl-Schutzmitteln) unterstützt.

Vorteile ergeben sich noch dadurch, dass über dem Oberflansch eine Einlage aus Feuerfestmaterial und auf dieser eine Kokillenschutz-Abdeckplatte angeordnet sind.

An beanspruchten Flächen, die gereinigt werden müssen, ist weiterhin günstig, dass der Oberflansch und der Unterflansch aus Stahl hergestellt sind.

Grundsätzlich werden die vorstehend aufgezeigten Merkmale und Vorteile dadurch begünstigt, dass das Schmiermittel aus Gießöl natürlicher oder synthetischer Herkunft oder aus einer Mischung aus einem dieser Öle mit Gießpulver besteht.

In der Zeichnung sind Ausführungsbeispiele der Erfindung dargestellt und werden nachstehend näher erläutert.

Es zeigen:
- Fig. 1: einen senkrechten Schnitt durch den oberen Bereich einer Stranggießkokille,
- Fig. 2: eine perspektivische Teilansicht auf die Heißseite mit den Austrittsschlitzen,
- Fig. 3: eine Vorderansicht auf den Austrittsschlitz und
- Fig. 4: eine Vorderansicht auf den Austrittsschlitz mit alternativen Einsätzen aus Nichtstahlwerkstoffen.

In der Stranggießkokille 1 wird der Kokillen-Eingangsbereich 1a mittels einer Kokillenschutz-Abdeckplatte 20 vor mechanischen Einflüssen geschützt. Die Kokillenschutz-Abdeckplatte 20 ist über einer Einlage aus Feuerfestmaterial 19 angeordnet. Darunter befindet sich ein Oberflansch 3, der zusammen mit einem Unterflansch 4 einen Schmierspalt 5 bildet. In Fig. 1 ist ferner gezeigt, dass das flüssige Metall 2, insbesondere flüssiger Stahl 2a, während des Gießbetriebes häufig zum Anhaften von Stahl- und / oder Schlackespritzer im Bereich des Kokillen-Innenraums 1b an dem Schmierspalt 5 neigt. Dadurch ergeben sich die gezeichneten, unregelmäßigen Schmierstoffmangel-Flächen 21, 22. In diesen Fällen klebt in den Bereichen A, B, C Stahl 2a an der Kupferplatte, was im allgemeinen am Meniskusbereich des Gießspiegels auftritt.

Aus Fig. 2 ergibt sich, dass der Oberflansch 3 und der Unterflansch 4 einen beidseitig eben begrenzten Schmierspalt 5 für flüssiges Schmiermittel 7 bilden. An der Heißseite 6, also dem Kokillen-Innenraum 1 b zugewendet, tritt das flüssige Schmiermittel 7, wie z.B. Gießöl, aus dem Austrittsschlitz 8 aus. Das flüssige Schmiermittel 7 tritt zwischen einem Schmiermitteldeckel und einem Schmiermittelflansch in dem Schmierspalt 5 und von dort durch den Austrittsschlitz 8 an der jeweiligen Heißseiten-Fläche 6a aus und in den Kokillen-Innenraum 1b ein.

Aus den Fig. 3 und 4 ist zu ersehen, dass der beidseitig eben begrenzte Schmierspalt 5 in Strömungsrichtung 9 vor dem Schmierstoff-Austritt 10 einen labyrinthartigen Verlauf 11 einnimmt.

Dabei ist der labyrinthartige Verlauf 11 durch eine einseitig, dem Kokillen-Innenraum 1b zugewandte , trapezförmige oder ähnliche Ringausnehmung 12 mit einer Labyrinth-Flanke 13 in dem Schmiermitteldeckel und mit einem in diesen hineinragenden, rechteckförmigen Vorsprung 14 an einem Schmiermittelflansch , gebildet.

Der rechteckige Vorsprung 14 endet in der Fläche 6a der Heißseite 6 (Fig. 3). Dabei bildet der durch die einseitig trapezförmige Ringausnehmung 12 begrenzte Schmierspalt 5 einen größeren Speicherraum 15 als der übrige Verlauf 11 des labyrinthförmigen Schmierspaltes 5.

Der Oberflansch 3 im Bereich des Labyrinths 16 ist aus hochhitze- und temperaturwechselbeständigem Werkstoff ausgeführt. Analog dazu ist der Unterflansch 4 im Bereich des Labyrinthes 16 ebenfalls aus hochhitze- und temperaturwechselbeständigem Werkstoff hergestellt (Fig. 4).

Wie weiter aus Fig. 4 ersichtlich ist, sind der hochhitze- und temperaturwechselbeständige Werkstoff des Oberflansches 3 (des Schmiermitteldeckels ) und der hochhitze- und temperaturwechselbeständige Werkstoff des Unterflansches 4 ( des Schmiermittelflansches) jeweils als an die Heißseite 6 angrenzende Ringe 13 ausgebildet.

Der Oberflansch 3 und der Unterflansch 4 sind als Träger der Ringe 17 aus Stahl hergestellt. Das Schmiermittel 7 besteht aus Gießöl natürlicher oder synthetischer Herkunft oder aus einer Mischung von einem dieser Öle mit einem reibungsmindemden, hitzefesten Stoff, wie z.B. aus Graphit, Gießpulver u. dgl..

### Bezugszeichenliste

- 1: Stranggießkokille
- 1a: Kokillen-Eingangsbereich
- 1b: Kokillen-Innenraum

- 2: flüssiges Metall
- 2a: flüssiger Stahl

- 3: Oberflansch (Schmiermitteldeckel)
- 4: Unterflansch (Schmiermittelflansch)
- 5: Schmierspalt

- 6: Heißseite
- 6a: Heißseiten-Fläche

- 7: flüssiges Schmiermittel
- 8: Austrittsschlitz
- 9: Strömungsrichtung
- 10: Schmierstoff-Austritt
- 11: labyrinthartiger Verlauf
- 12: Ringausnehmung
- 13: Labyrinth-Flanke
- 14: Vorsprung
- 15: Speicher-Raum
- 16: Labyrinth
- 17: Ring
- 18: Einlage
- 19: Feuerfestmaterial
- 20: Kokillenschutz-Abdeckplatte
- 21: Schmierstoff-Mangelfläche
- 22: Schmierstoff-Mangelfläche

## Patentansprüche

1. Stranggießkokille für flüssige Metalle, insbesondere für flüssigen Stahl, mit einem am Kokillen-Eingangsbereich angeordneten Oberflansch und einem darunter befindlichen Unterflansch, wobei Oberflansch und Unterflansch einen Schmierspalt und eine um die Heißseiten des Kokillen-Innenraums umlaufenden Austrittsschlitz für Schmiermittel bilden,
**dadurch gekennzeichnet,**
**dass** der Oberflansch (3) und der Unterflansch (4) einen beidseitig eben begrenzten Schmierspalt (5) für flüssiges Schmiermittel (7) bilden und dass in Strömungsrichtung (9) vor dem Schmierstoff-Austritt (10) der Schmierspalt (5) einen labyrinthartigen Verlauf (11) aufweist.

2. Stranggießkokille nach Anspruch 1,
**dadurch gekennzeichnet,**
**dass** der labyrinthartige Verlauf (11) durch eine einseitig trapezförmige Ringausnehmung (12) mit einer Flanke (13) in einem Schmiermitteldekkel und einen in diesen ragenden, rechteckförmigen Vorsprung (14) an einem Schmiermittelflansch gebildet ist.

3. Stranggießkokille nach den Ansprüchen 1 und 2,
**dadurch gekennzeichnet,**
**dass** der rechteckförmige Vorsprung (14) in der Fläche (6a) der Heißseite (6) endet.

4. Stranggießkokille nach einem der Ansprüche 1 bis 3,
**dadurch gekennzeichnet,**
**dass** der durch die einseitig trapezförmige Ringausnehmung (12) begrenzte Schmierspalt (5) einen größeren Speicherraum (15) als der übrige Verlauf (11) des labyrinthartigen Schmierspaltes (5) bildet.

5. Stranggießkokille nach einem der Ansprüche 1 bis 4,
**dadurch gekennzeichnet,**
**dass** der Oberflansch (3) im Bereich des Labyrinths (16) aus hochhitze- und temperaturwechselbeständigem Werkstoff ausgeführt ist.

6. Stranggießkokille nach einem der Ansprüche 1 bis 5,
**dadurch gekennzeichnet,**
**dass** der Unterflansch (4) im Bereich des Labyrinths (16) aus hochhitze- und temperaturwechselbeständigem Werkstoff ausgeführt ist.

7. Stranggießkokille nach einem der Ansprüche 5 oder 6,
**dadurch gekennzeichnet,**
**dass** der hochhitze- und temperaturwechselbeständige Werkstoff des Oberflansches (3) und der hochhitze- und temperaturwechselbständige Werkstoff des Unterflansches (4) als an die Heißseite (6) angrenzende Ringe (17) ausgeführt sind.

8. Stranggießkokille nach einem der Ansprüche 1 bis 7,
**dadurch gekennzeichnet,**
**dass** über dem Oberflansch (3) eine Einlage (18) aus Feuerfestmaterial (19) und auf dieser eine Kokillenschutz-Abdeckplatte (20) angeordnet sind.

9. Stranggießkokille nach einem der Ansprüche 1 bis 8,
**dadurch gekennzeichnet,**
**dass** der Oberflansch (3) und der Unterflansch (4) aus Stahl hergestellt sind.

10. Stranggießkokille nach einem der Ansprüche 1 bis 9,
**dadurch gekennzeichnet,**
**dass** das Schmiermittel (7) aus Gießöl natürlicher oder synthetischer Herkunft oder aus einer Mischung von einem dieser Öle mit Gießpulver besteht.

## Claims

1. A continuous casting mould for liquid metals, particularly for liquid steel, with an upper flange that is arranged on the mould inlet region and a lower flange that is situated underneath the upper flange, wherein the upper flange and the lower flange form a lubrication gap and an outlet slot for lubricant that peripherally extends around the hot sides of the mould interior,
**characterized in that**
the upper flange (3) and the lower flange (4) form a lubrication gap (5) for liquid lubricant (7) which is limited in a planar fashion on both sides, and **in that** the lubrication gap (5) has a labyrinth-like configuration (11) in front of the lubricant outlet (10) referred to the flow direction (9).

2. The continuous casting mould according to Claim 1,
**characterized in that**
the labyrinth-like configuration (11 ) is realized in the form of an annular recess (12) with a flank (13) which has a trapezoidal shape on one side and is arranged in a lubricant cover, as well as a rectangular projection (14) on a lubricant flange which protrudes into said lubricant cover.

3. The continuous casting mould according to Claims 1 and 2,
**characterized in that**
the rectangular projection (14) ends in the surface (6a) of the hot side (6).

4. The continuous casting mould according to one of Claims 1-3,
**characterized in that**
the lubrication gap (5) which is limited by the annular recess (12) of trapezoidal shape on one side has a greater storage capacity (15) than the remainder (11 ) of the labyrinth-like lubrication gap (5).

5. The continuous casting mould according to one of Claims 1-4,
**characterized in that**
the upper flange (3) consists of a highly refractory material that is also resistant to thermal shocks in the region of the labyrinth (16).

6. The continuous casting mould according to one of Claims 1-5,
**characterized in that**
the lower flange (4) consists of a highly refractory material that is also resistant to thermal shocks in the region of the labyrinth (16).

7. The continuous casting mould according to Claim 5 or 6,
**characterized in that**
the highly refractory and thermal-shock resistant material of the upper flange (3) and the highly refractory and thermal-shock resistant material of the lower flange (4) are realized in the form of rings (17) that border on the hot side (6).

8. The continuous casting mould according to one of Claims 1-7,
**characterized in that**
an insert (18) of refractory material (19) is arranged above the upper flange (3), and **in that** a protective cover plate (20) for the mould is arranged on said insert.

9. The continuous casting mould according to one of Claims 1-8,
**characterized in that**
the upper flange (3) and the lower flange (4) are manufactured from steel.

10. The continuous casting mould according to one of Claims 1-9,
**characterized in that**
the lubricant (7) consists of natural or synthetic casting oil or a mixture of one such oil and casting powder.

## Revendications

1. Coquille de coulée continue pour métaux liquides, notamment pour acier liquide, comportant une aile supérieure disposée au niveau de l'entrée de la coquille et une aile inférieure se trouvant dessous, l'aile supérieure et l'aile inférieure formant un intervalle de graissage et une fente de sortie pour du lubrifiant s'étendant autour des côtés chauds de l'espace intérieur de la coquille,
**caractérisée en ce que**
l'aile supérieure (3) et l'aile inférieure (4) forment un intervalle de graissage (5) limité en plan des deux côtés pour du lubrifiant liquide (7) et que l'intervalle de graissage (5) présente, dans le sens d'écoulement (9), avant la sortie de lubrifiant (10), une évolution en forme de labyrinthe (11).

2. Coquille de coulée continue selon la revendication 1,
**caractérisée en ce que**
l'évolution en forme de labyrinthe (11) est formée par un évidement annulaire (12) de forme trapézoïdale d'un côté avec un flanc (13) dans un couvercle à lubrifiant et un dans une saillie (14) de forme rectangulaire débordant sur une aile à lubrifiant.

3. Coquille de coulée continue selon les revendications 1 et 2,
**caractérisée en ce que**
la saillie (14) de forme rectangulaire se termine dans la surface (6a) du côté chaud (6).

4. Coquille de coulée continue selon l'une quelconque des revendications 1 à 3,
**caractérisée en ce que**
l'intervalle de graissage (5) limité par l'évidement annulaire (12) de forme trapézoïdale d'un côté constitue un espace d'accumulation (15) plus grand que le reste de l'évolution (11) de l'intervalle de graissage (5) en forme de labyrinthe.

5. Coquille de coulée continue selon l'une quelconque des revendications 1 à 4,
**caractérisée en ce que**
l'aile supérieure (3) est réalisée, au niveau du labyrinthe (16), en matériau résistant à la forte chaleur et aux changements de température.

6. Coquille de coulée continue selon l'une quelconque des revendications 1 à 5,
**caractérisée en ce que**
l'aile inférieure (4) est réalisée, au niveau du labyrinthe (16), en matériau résistant à la forte chaleur et aux changements de température.

7. Coquille de coulée continue selon l'une quelconque des revendications 5 ou 6,
**caractérisée en ce que**
le matériau résistant à la forte chaleur et aux changements de température de l'aile supérieure (3) et le matériau résistant à la forte chaleur et aux changements de température de l'aile inférieure (4) se présentent sous forme d'anneaux (17) contigus au côté chaud (6).

8. Coquille de coulée continue selon l'une quelconque des revendications 1 à 7,
**caractérisée en ce que**
sont disposées sur l'aile supérieure (3) une garniture (18) en matériau réfractaire (19) et sur celle-ci une plaque de recouvrement (20) protégeant la coquille.

9. Coquille de coulée continue selon l'une quelconque des revendications 1 à 8,
**caractérisée en ce que**
l'aile supérieure (3) et l'aile inférieure (4) sont fabriquées en acier.

10. Coquille de coulée continue selon l'une quelconque des revendications 1 à 9,
**caractérisée en ce que**
le lubrifiant (7) est composé d'huile de fonderie d'origine naturelle ou synthétique ou d'un mélange d'une de ces huiles avec de la poudre de fonderie.
